# DEMANDE DE BREVET EUROPEEN

(11) **EP 4 678 288 A1**
(43) Date de publication de la demande: **14.01.2026**
(21) Numéro de dépôt: 25186292.6
(22) Date de dépôt: 30.06.2025
(51) Int. Cl.: B01L 3/00

(54) **FLACON POUR ECHANTILLON DE LIQUIDE, ENSEMBLE ET PROCEDE D'ACHEMINEMENT D'ECHANTILLON DE LIQUIDE**

(30) Priorité: 08.07.2024 BE 202405432
(71) Demandeur: Elysia, 4031 Liège (BE)
(72) Inventeur: NOTERMANS, Clément, 4130 Esneux (BE); THONON, David, 4130 Tilff (BE); BECKERS, Bertrand, 4540 Amay (BE)
(74) Mandataire: Gevers Patents

(57) **Abrégé**

L'invention concerne un flacon (10) pour la réception d'un échantillon de liquide, le flacon (10) comprenant un volume intérieur et un corps (12) avec une paroi latérale (14), le corps (12) délimitant le volume intérieur, le flacon (10) étant apte à recevoir l'échantillon dans le volume intérieur, une ouverture supérieure dans le corps (12), un bouchon (20) de fermeture de l'ouverture supérieure, un septum (22) couplé au bouchon (20), le septum (22) étant apte à être percé par une aiguille de prélèvement de l'échantillon, un conduit latéral au travers de la paroi latérale (14), le conduit latéral étant apte à connecter le flacon (10) à un tube de transfert de l'échantillon dans le volume intérieur du flacon (10).

## Description

### Domaine technique

La présente invention concerne un flacon apte à recevoir un échantillon de liquide à analyser, un ensemble d'analyse et un procédé d'acheminement de l'échantillon de liquide.

### Art antérieur

Dans le domaine de l'analyse de composés chimiques d'un liquide, au moyen d'un appareil d'analyse comme par exemple un appareil d'analyse par chromatographie, un échantillon de liquide est présenté dans un flacon par un opérateur. L'opérateur manipule le flacon et l'échantillon de sorte que l'échantillon soit acheminé pour traitement dans l'appareil d'analyse. Une telle manipulation peut présenter un risque d'erreur humaine.

Il existe donc un besoin pour augmenter la fiabilité du transfert d'un échantillon de liquide à analyser.

### Exposé de l'invention

À cet effet, l'invention propose un flacon pour la réception d'un échantillon de liquide, le flacon comprenant un volume intérieur et un corps avec une paroi latérale, le corps délimitant le volume intérieur, le flacon étant apte à recevoir l'échantillon dans le volume intérieur, une ouverture supérieure dans le corps, un bouchon de fermeture de l'ouverture supérieure, un septum couplé au bouchon, le septum étant apte à être percé par une aiguille de prélèvement de l'échantillon, un conduit latéral au travers de la paroi latérale, le conduit latéral étant apte à connecter le flacon à un tube de transfert de l'échantillon dans le volume intérieur du flacon.

Selon une variante, le flacon comprend un unique conduit latéral.

Selon une variante, le flacon comprend en outre un insert dans le volume intérieur, l'insert ayant un volume interne réduisant le volume intérieur du flacon, l'insert comprenant un passage en regard du conduit latéral, le conduit latéral et le passage étant aptes à connecter le flacon au tube de transfert de l'échantillon dans le volume interne de l'insert.

Selon une variante, le volume intérieur du flacon est compris entre 1mL et 3mL et le volume interne de l'insert est entre 10µL et 600µL.

Selon une variante, l'insert est en polymère thermoformé.

Selon une variante, l'insert a une paroi dont la surface intérieure est lisse.

Selon une variante, le conduit latéral est plus bas que le bouchon.

Selon une variante, le corps comprend un interface de fixation du bouchon, le conduit latéral étant plus bas que l'interface de fixation, l'interface de fixation étant de préférence un pas de vis.

Selon une variante, la paroi latérale du corps comprend un détrompeur, de préférence sous la forme d'un méplat, le détrompeur étant apte à orienter le flacon.

Selon une variante, transversalement à la hauteur, le corps comporte une section haute essentiellement cylindrique et une section basse conformée de manière cylindrique, sphérique ou conique.

L'invention se rapporte aussi à un ensemble d'analyse comprenant un appareil d'analyse d'un échantillon de liquide, le flacon tel que décrit précédemment et un tube de transfert de l'échantillon, l'ensemble étant apte à acheminer l'échantillon vers l'appareil d'analyse par le flacon au moyen du tube de transfert connecté au flacon par le conduit latéral, et le tube de transfert étant éventuellement maintenu par serrage dans le conduit latéral.

Selon une variante, l'ensemble comprend en outre un échantillonneur supportant le flacon, le positionnement du flacon par rapport à l'échantillonneur étant imposé par un détrompeur.

Selon une variante, l'appareil d'analyse est un appareil d'analyse par chromatographie en phase gazeuse ou par chromatographie en phase liquide à haute performance.

L'invention se rapporte aussi à un procédé d'acheminement d'un échantillon de liquide vers un appareil d'analyse par le flacon tel que décrit précédemment, le procédé comprenant la connexion d'un tube de transfert au flacon par le conduit latéral, le transfert de l'échantillon dans le flacon par le tube de transfert, l'insertion d'une aiguille de prélèvement au travers du septum, le prélèvement de l'échantillon à analyser par l'appareil d'analyse depuis le flacon au travers du septum par l'aiguille.

Selon une variante, le flacon comprend en outre un insert dans le volume intérieur, l'insert ayant un volume interne réduisant le volume intérieur du flacon, le procédé comprenant en outre le transfert de l'échantillon dans le volume interne de l'insert par le tube de transfert connecté au flacon par le conduit latéral du flacon et par un passage de l'insert en regard du conduit latéral, et le prélèvement de l'échantillon depuis le volume interne de l'insert au travers du septum par l'aiguille.

Selon une variante, un échantillonneur supporte le flacon et la paroi latérale du corps du flacon comprend un détrompeur, de préférence sous la forme d'un méplat, le positionnement du flacon par rapport à l'échantillonneur étant imposé par le détrompeur.

Selon une variante, le volume de l'échantillon transféré dans le flacon est compris entre 10µL et 1mL, et le volume de l'échantillon prélevé depuis le flacon est compris entre 0,1µL et 100µL.

Selon une variante, le transfert de l'échantillon vers le flacon est fait à distance.

L'usage, dans ce document, du verbe « comprendre », de ses variantes, ainsi que ses conjugaisons, ne peut en aucune façon exclure la présence d'éléments autres que ceux mentionnés. L'usage, dans ce document, de l'article indéfini « un », « une », ou de l'article défini « le », « la » ou « l' », pour introduire un élément n'exclut pas la présence d'une pluralité de ces éléments.

Les termes « premier », « deuxième », « troisième », etc. sont, quant à eux, utilisés dans le cadre de ce document exclusivement pour différencier différents éléments, et ce sans impliquer d'ordre entre ces éléments.

L'ensemble des modes de réalisation préférés ainsi que l'ensemble des avantages du flacon selon l'invention se transposent *mutatis mutandis* aux présents ensemble et procédé, et inversement. Les différents modes de réalisation peuvent être considérés seuls ou en combinaison.

### Brève description des figures

D'autres caractéristiques et avantages de la présente invention apparaîtront à la lecture de la description détaillée qui suit pour la compréhension de laquelle on se reportera aux figures annexées qui montrent :
- la figure 1, une vue schématique du flacon ;
- la figure 2, une vue schématique d'une partie du flacon ;
- la figure 3, une vue éclatée schématique du flacon ;
- la figure 4, une autre vue schématique du flacon.

Les dessins des figures ne sont pas à l'échelle. Des éléments semblables sont en général dénotés par des références semblables dans les figures. Dans le cadre du présent document, les éléments identiques ou analogues peuvent porter les mêmes références. En outre, la présence de numéros ou lettres de référence aux dessins ne peut être considérée comme limitative, y compris lorsque ces numéros ou lettres sont indiqués dans les revendications.

### Description détaillée de modes de réalisation de l'invention

L'invention se rapporte à un flacon apte à recevoir un échantillon de liquide à analyser. Le flacon comprend un volume intérieur et un corps avec une paroi latérale, le corps délimitant le volume intérieur. Le flacon est apte à recevoir l'échantillon dans le volume intérieur. Le flacon comprend aussi une ouverture supérieure dans le corps, un bouchon de fermeture de l'ouverture supérieure et un septum couplé au bouchon, le septum étant apte à être percé par une aiguille de prélèvement de l'échantillon. Un conduit latéral au travers de la paroi latérale est apte à connecter le flacon à un tube de transfert de l'échantillon dans le volume intérieur du flacon. Un tel flacon facilite le transfert de l'échantillon vers un appareil d'analyse puisqu'il est conformé pour y recevoir un échantillon à analyser et pour extraire l'échantillon vers l'appareil d'analyse. Un tel flacon permet un transfert automatique de l'échantillon vers un appareil d'analyse. Ainsi, un tel flacon réduit le risque d'erreur humaine ce qui permet d'augmenter la fiabilité du transfert de l'échantillon à analyser.

La figure 1 montre une vue schématique du flacon 10 et la figure 2 une vue schématique d'une partie du flacon 10. Le flacon 10 permet de recevoir un échantillon de liquide en vue de procéder à une analyse de l'échantillon. L'échantillon est destiné à être analysé dans un appareil d'analyse.

Le flacon 10 comprend un corps 12 ayant une paroi latérale 14. Le corps 12 peut avoir une forme cylindrique ou essentiellement cylindrique. Le corps 12 délimite un volume intérieur 16 par sa paroi latérale 14. Le volume intérieur est apte à recevoir l'échantillon. Le flacon 10 comprend une ouverture supérieure 18 dans le corps 12. L'ouverture supérieure 18 offre un accès au volume intérieur 16. Un bouchon 20 du flacon permet la fermeture de l'ouverture supérieure 18.

Le flacon 10 comprend aussi un septum 22 (mécaniquement) couplé au bouchon 20. Le septum 22 est une membrane qui est apte à être percée par une aiguille de prélèvement de l'échantillon. Le septum 22 offre un accès au volume intérieur 16, tout en maintenant le volume intérieur 16 fermé par le bouchon 20. Plus précisément, le bouchon 20 est pourvu d'un orifice 24 au travers de sa face supérieur, l'orifice 24 étant obturé par le septum 22 une fois le bouchon 20 en place sur le corps 12. La figure 4 montre une autre vue schématique du flacon 10 et notamment le positionnement du septum 22. Une fois le bouchon 20 en place sur le corps 12, le septum 22 est pris en sandwich entre le bouchon 20 et le bord de l'ouverture supérieure 18 du corps. Le septum 22 est ainsi maintenu en place et obture l'orifice 24. Le volume intérieur 16 est alors fermé, mais accessible par percement par une aiguille 44 d'une seringue 46. Le septum 22 peut être une membrane en un matériau plastique tel que le silicone, le caoutchouc, le PTFE, le butyl ou le viton ou en une combinaison de plusieurs de ces matériaux. Il peut s'agir d'une membrane sous forme de disque pour s'adapter à l'intérieur du bouchon 20 et y être couplé. Plusieurs tailles de septum 22 sont envisageable, notamment pour s'adapter au bouchon 20 et au corps 12.

Le flacon 10 comprend en outre un conduit latéral 26 au travers de la paroi latérale 14. Le conduit latéral 26 est apte à connecter le flacon 10 à un tube de transfert 28 de l'échantillon dans le volume intérieur 16 du flacon 10. Le conduit latéral 26 traverse la paroi latérale 14 du corps 12. Le conduit latéral 26 permet la connexion du tube de transfert 28 au flacon 10 et le transfert de l'échantillon depuis l'extérieur du flacon 10 vers le volume intérieur 16 - par exemple depuis un contenant primaire ayant un plus grand volume de liquide. Ceci permet de répéter un transfert d'échantillon, sans manipulation du flacon 10 par l'opérateur. Ceci permet aussi de transférer à distance l'échantillon dans le flacon 10. Par exemple, le tube de transfert 28 permet de transférer sur quelques mètres l'échantillon, le tube de transfert 28 pouvant être de 1 à 10 mètres de long. On peut aussi transférer de façon automatique l'échantillon dans le flacon 10, sans intervention humaine. En effet, l'échantillon peut être radioactif et un transfert automatisé et à distance offre donc l'avantage de protéger l'opérateur. L'invention permet le transfert ou le remplissage du flacon à distance et offre un avantage en termes de radioprotection de l'automatisation (pas de risque de contamination et pas de proximité entre opérateur et la solution radioactive). L'invention permet donc de réduire les risques d'exposition à la radioactivité, mais également de protéger l'opérateur lors du transfert d'échantillons dans toutes applications toxiques pour l'opérateur (cytotoxique, métaux lourds, ...). Le transfert automatique évite aussi la manipulation du flacon par l'opérateur, par exemple par le retrait du bouchon pour le transfert de l'échantillon dans le flacon. Ceci permet de réduire les risques d'erreur.

Le flacon 10 est un flacon de réception d'un volume d'échantillon. Le flacon 10 permet de recevoir un volume d'échantillon à analyser sans nécessiter de circulation continue du volume d'échantillon dans le volume intérieur 16 du flacon 10. Ceci facilite un prélèvement dans le flacon 10 du volume d'échantillon à analyser en évitant toute récupération et traitement éventuel du volume d'échantillon après le prélèvement. Ceci permet également une manipulation plus précise du volume d'échantillon.

Plus précisément, l'absence de circulation continue permet de diminuer, ou limiter, le volume de liquide transféré. Ceci est particulièrement avantageux dans le cas où le liquide transféré est radioactif. En effet, limiter la quantité de liquide radioactif permet de limiter un risque d'exposition d'un opérateur humain à la radioactivité et offre donc un avantage en termes de radioprotection. De plus, le liquide transféré peut être coûteux. Dans ce cas, limiter la quantité de liquide transféré permet de limiter un coût du transfert. Par ailleurs, un système de circulation continue nécessite la mise en place d'une ligne, ou tube, de retour, ou d'extraction, du liquide depuis le volume intérieur 16 du flacon 10 vers l'extérieur du flacon 10. Une telle ligne de retour présente l'inconvénient d'augmenter le volume d'échantillon perdu, ou « volume mort ». Au contraire, dans le cadre de l'invention, où le flacon 10 est un flacon de réception d'un volume d'échantillon, il est possible de purger un tube de transfert d'échantillon avec de l'air plutôt qu'avec un volume de liquide supplémentaire, ce qui offre l'avantage de diminuer, ou limiter, le volume d'échantillon perdu. Enfin, un système de circulation continue nécessite la mise en place d'un équipement consacré de manière permanente, ou dédié, à la circulation du liquide dans le système. Ceci présente l'inconvénient d'augmenter les coûts de mise en place, d'opération, et de maintenance du système de transfert d'échantillon.

Le flacon 10 permet la réception d'un volume d'échantillon ajusté. En particulier, le flacon 10 permet la réception d'un volume d'échantillon ajusté aux besoins du prélèvement. Plus particulièrement, le flacon 10 permet de recevoir un volume d'échantillon ajusté à un volume prélevé par l'aiguille 44. Le flacon 10 permet ainsi une manipulation plus précise du volume d'échantillon. Un avantage de recevoir un volume d'échantillon ajusté est de limiter le volume d'échantillon transféré vers le volume intérieur 16 depuis l'extérieur du flacon 10. En effet, il peut ne pas être possible de réutiliser ce volume transféré, par exemple afin de limiter un risque de contamination. Après le prélèvement, la partie résiduelle du volume transféré constitue un reliquat. Il peut être nécessaire de récupérer et/ou de traiter ce reliquat de manière spécifique, ce qui a un coût, en particulier dans le cas d'un échantillon de liquide radioactif. La réception dans le flacon 10 d'un volume ajusté limite voire évite toute récupération et traitement éventuel du reliquat ainsi que les coûts associés à ces opérations. De plus, le reliquat peut être perdu et ainsi constituer un déchet. Il peut être nécessaire de traiter ce déchet de manière spécifique, ce qui a un coût, en particulier dans le cas d'un échantillon de liquide radioactif. Dès lors, la réception dans le volume intérieur 16 du flacon 10 d'un volume d'échantillon ajusté permet de limiter une quantité de déchets associée au prélèvement ainsi que le coût du traitement éventuel de ces déchets.

De préférence, le flacon 10 comprend un unique conduit latéral 26. Dans ce cas, le flacon 10 comprend un seul conduit latéral 26. Autrement dit, le flacon 10 comprend uniquement un conduit latéral 26. L'unique conduit latéral 26 est apte à connecter le flacon 10 à un tube de transfert 28 de l'échantillon dans le volume intérieur 16 du flacon 10, afin d'acheminer l'échantillon dans le volume intérieur 16 du flacon 10. Autrement dit, l'unique conduit latéral 26 permet d'acheminer, ou d'amener, l'échantillon vers le volume intérieur 16 du flacon 10 depuis l'extérieur du flacon 10. Dans ce cas, le flacon 10 ne comprend pas d'autre conduit latéral permettant d'acheminer, ou d'amener, l'échantillon vers le volume intérieur 16 du flacon 10 depuis l'extérieur du flacon 10. L'échantillon peut ensuite être prélevé, ou extrait, depuis le volume intérieur 16 du flacon 10, par exemple au moyen d'une aiguille 44 à travers l'ouverture supérieure 18 du corps 12 du flacon 10. Dans ce cas, un volume réduit d'échantillon peut être acheminé dans le volume intérieur 16 du flacon 10, ce volume réduit correspondant en particulier à un volume d'échantillon prélevé par l'aiguille 44. Cette configuration où le flacon 10 comprend un unique conduit latéral 26 ne permet pas une circulation continue de liquide à travers le volume intérieur 16 du flacon 10. Un avantage de cette configuration est de réduire le volume d'échantillon nécessaire au prélèvement par rapport à une configuration permettant une circulation continue de liquide à travers le volume intérieur 16 du flacon 10, comme décrit plus haut.

En outre, le conduit 26 étant positionné latéralement au flacon, c'est-à-dire au travers de la paroi latérale 14, ceci permet de ne pas encombrer la partie supérieure du flacon. En particulier, ceci permet de ne pas encombrer le bouchon 20 avec la présence d'un canal d'arrivée de l'échantillon par le bouchon - ce qui est complexe à réaliser du fait de l'orifice 24 et de la présence du septum 22. Le conduit 26 étant positionné latéralement, il n'entrave pas l'insertion de l'aiguille 44 à travers le septum 22. Par ailleurs, la fiabilisation du transfert de l'échantillon vers l'intérieur du flacon 10 au travers du conduit latéral 26 (voire, de manière automatique) permet aussi un transfert direct et de manière fiable de petits échantillons de liquide, comme indiqué par ailleurs. Il peut aussi s'agir d'échantillons de liquide radioactif. Un tel flacon 10 permet de rendre universelle la solution de transfert de l'échantillon, quel que soit l'appareil d'analyse qu'il n'est pas nécessaire d'adapter. Par exemple, il n'est pas nécessaire d'adapter le débattement au-dessus du flacon et/ou l'espace pour le mouvement d'organes de prélèvement d'échantillon (tels que la seringue 46). Cette solution n'altère par ailleurs pas les performances de l'analyse. Il s'agit d'une solution prête à l'emploi (« plug and play »). Le tube de transfert 28 est par exemple en PTFE.

Le corps 12 est par exemple obtenu par moulage ou par impression 3D. Le conduit latéral 26 peut être obtenu par perçage. Transversalement à la hauteur, le corps 12 peut comporter une section haute essentiellement cylindrique (voire cylindrique) et une section basse conformée de manière identique ou différente. La section basse peut être cylindrique pour une facilité de fabrication. La section basse peut être sphérique pour augmenter le volume intérieur. La section basse peut aussi être conique de sorte à permettre un prélèvement plus efficace de l'échantillon, spécifiquement pour de petits volumes.

Le corps 12 peut comprendre un interface de fixation 30 du bouchon 20. Ceci permet de maintenir le volume intérieur 16 fermé. L'interface de fixation 30 est par exemple un pas de vis (facile à mettre en œuvre) ou une fixation par clip. Le bouchon 20 est conformé pour s'appliquer à un tel interface de fixation 30. L'interface de fixation 30 est conformé sur la paroi latérale 14, à l'extrémité supérieure de la paroi latérale 14 selon la hauteur du flacon 10. L'interface de fixation permet d'obturer l'ouverture supérieure 18.

De sorte à ne pas entraver le positionnement du bouchon 20 sur le corps 12, le conduit latéral 26 est plus bas que le bouchon 20. En d'autres termes, le conduit latéral 26 est à une position au niveau du bord inférieur du bouchon 20, une fois le bouchon 20 en place sur le corps 12. Ainsi, le conduit latéral 26 n'interfère pas avec le bouchon 20. Avantageusement, le conduit latéral 26 étant en une position au niveau du bord inférieur du bouchon 20, ceci permet que le bord inférieur du bouchon comprime légèrement le tube de transfert 28 une fois en place dans le conduit latéral 26 pour ainsi contribuer à le maintenir en place. Le tube de transfert 28 peut aussi être maintenu par serrage dans le conduit latéral 26. Le maintien du tube de transfert 28 permet par exemple de le maintenir en place même en présence de vibrations. Il est aussi préférable que le conduit latéral 26 soit plus bas que l'interface de fixation 30. En d'autres termes, selon la hauteur du flacon 10, le conduit latéral 26 est à une position plus basse que l'interface de fixation 30. Ceci permet de ne pas entraver l'actionnement du bouchon 20 en ouverture ou fermeture. Le conduit latéral 26 est néanmoins suffisamment haut de sorte que le volume d'échantillon transféré dans le flacon ne parvienne pas jusqu'au conduit latéral 26 - pour éviter le débordement.

Selon un mode de réalisation, le flacon 10 peut comprendre en outre un insert 32. L'insert 32 a un volume interne 34 réduisant le volume intérieur 16 du flacon 10. L'insert 32 permet ainsi de rendre modulaire le volume de réception de l'échantillon. Selon le choix de l'insert en place dans le flacon, le volume de réception de l'échantillon est ajusté. Par ailleurs, l'insert 32 peut comprendre un passage 36 en regard du conduit latéral 26. Le passage 36 est au travers de la paroi de l'insert 32. Le conduit latéral 26 et le passage 36 sont alors aptes à connecter le flacon 10 au tube de transfert 28 de l'échantillon dans le volume interne 34 de l'insert 32. Une fois l'insert en place dans le corps 12, le conduit latéral 26 et le passage 36 sont alignés ce qui permet l'insertion du tube de transfert 28. Les avantages du flacon mentionnés par ailleurs sont aussi applicable ici.

L'insert 32 peut être en polymère (thermoformé), tel que du polypropylène (thermoformé), ce qui le rend facile à manipuler et peu fragile. Ceci permet aussi de créer le passage 36 plus facilement, par exemple par perçage. Il peut s'agir d'un polymère de haute pureté (présentant un risque réduit de contamination vis-à-vis du liquide transféré dans l'insert). L'insert 32 est également essentiellement cylindrique (voire cylindrique) et s'adapte dans le volume intérieur 16 du flacon. Le fond de l'insert peut être cylindrique aussi ou bien conique pour un prélèvement plus efficace de l'échantillon.

L'insert 32 peut être introduit dans le volume intérieur 16 du flacon 10 par l'ouverture supérieure 18. L'insert 32 peut comporter une collerette 38 à son extrémité supérieure. La collerette 38 repose sur un rebord du corps, autour de l'ouverture supérieure 18. Il est envisageable que le septum 22 pris en sandwich entre le bouchon 20 et le bord de l'ouverture supérieure 18 du corps repose aussi contre la collerette 38 une fois le bouchon 20 en place - ce qui permet d'immobiliser les éléments du flacon 10 les uns avec les autres. L'insert 32 permet ainsi d'une part la connexion avec le tube de transfert 28 pour le transfert d'un échantillon dans le volume interne 34 de l'insert 32 et d'autre part à l'aiguille 44 de percer le septum 22 et de prélever l'échantillon depuis le volume interne 34 de l'insert 32. L'insert 32 est pourvu d'une paroi dont la surface interne est lisse. L'échantillon de liquide et toutes gouttelettes coulent correctement vers le fond de l'insert 32. Ceci permet d'éviter les bulles d'air piégées au fond de l'insert et une récupération maximale de l'échantillon.

Comme cela est visible sur les figures 1-3, la paroi latérale 14 du corps 12 peut comprendre un détrompeur 40. Le détrompeur 40 est apte à donner la bonne orientation au flacon 10. Le détrompeur 40 impose la position du flacon 10. En particulier, une fois le flacon 10 en place dans un échantillonneur (tel que sur la figure 4 où un support 42 est schématisé) d'un appareil d'analyse, le flacon 10 est convenablement orienté pour le transfert d'échantillon dans le flacon 10 par le tube de transfert 28 et pour le prélèvement de l'échantillon par l'aiguille 44. Le détrompeur 40 peut être un méplat ou une gorge. Le détrompeur 40 est à une extrémité inférieure du flacon, de sorte à opérer l'orientation du flacon dès son introduction en place dans l'échantillonneur.

Le flacon peut être un kit comprenant le corps 12, le bouchon 20 et le septum 22 ainsi qu'un jeu de plusieurs inserts 32 (les inserts ayant un volume identique et/ou différents). Le flacon est modulable, avec ou sans insert, et le cas échéant avec des inserts ajustant le volume interne selon l'insert en place. Dans ce cas, le changement d'insert permet d'adapter le volume de réception de l'échantillon.

L'invention se rapporte aussi à un ensemble d'analyse comprenant un appareil d'analyse d'un échantillon de liquide, un échantillonneur, le flacon 10 et le tube de transfert 28. L'appareil permet l'analyse d'échantillons (tels que des échantillons liquides) par exemple par chromatographie. Il peut s'agir de chromatographie en phase gazeuse, de chromatographie en phase liquide à haute performance, etc. L'appareil d'analyse est pourvu en liquide à analyser depuis le flacon 10. Le tube de transfert 28 est connecté au flacon 10 par le conduit latéral 26, de préférence par l'unique conduit latéral 26. L'ensemble est apte à acheminer l'échantillon vers l'appareil au moyen du flacon 10 supporté par l'échantillonneur. L'échantillonneur peut comprendre le support 42 pour supporter un ou plusieurs flacons 10 (par exemple un rack ou un carrousel) et un organe de prélèvement tel que la seringue 46 munie de l'aiguille 44. Le support 42 présente le ou les flacons à l'aiguille 44. Les mouvements de l'organe de prélèvement peuvent être automatisé. L'échantillonneur peut être qualifié d'échantillonneur automatique. Tout acheminement (comprenant le transfert vers le flacon et l'injection dans l'appareil d'analyse) d'échantillon vers l'appareil d'analyse peut être réalisé de manière automatique, ce qui réduit encore les risques d'erreur et donc augmente encore la fiabilité du transfert.

L'invention se rapporte aussi à un procédé d'acheminement d'un échantillon de liquide vers un appareil d'analyse, mettant en œuvre le flacon 10. Le procédé d'acheminement est applicable à l'ensemble décrit ci-dessus. L'échantillon peut provenir d'un contenant comprenant un volume plus grand du liquide à analyser. Le tube de transfert 28 est connecté au flacon 10 par le conduit latéral 26, de préférence par l'unique conduit latéral 26. Le tube de transfert 28 peut être connecté au flacon 10 qui peut être déjà en place sur l'échantillonneur. L'échantillon de liquide est ainsi transféré dans le flacon par le tube de transfert, depuis le contenant. Puis l'aiguille 44 de prélèvement est insérée dans le flacon au travers du septum 22. Ceci permet enfin de prélever l'échantillon à analyser par l'appareil d'analyse depuis le flacon 10 au travers du septum 22 par l'aiguille. L'échantillon prélevé par l'aiguille est enfin injecté dans l'appareil d'analyse. Le procédé permet de réduire des erreurs humaines de manipulation et permet ainsi d'augmenter la fiabilité de l'acheminement de l'échantillon à analyser, et en particulier, d'augmenter la fiabilité du transfert de l'échantillon vers le flacon. Comme indiqué précédemment, le procédé permet un transfert à distance (de quelques mètres, par exemple de 1 à 10 mètres) vers le flacon, sans déplacer le flacon mère, et donc d'offrir une radioprotection à l'opérateur ou toute autre protection (lorsque l'échantillon est radioactif ou toxique d'une manière générale). Le procédé d'acheminement peut être à distance et automatique.

L'échantillon est transféré dans le volume intérieur 16 du flacon (avant d'en être prélevé). Dans le mode de réalisation avec l'insert 32, le tube de transfert 28 est connecté au flacon 10 par le conduit latéral 26 du flacon et par le passage 36 de l'insert en regard du conduit latéral 26. Avec ou sans insert, le tube de transfert est connecté au flacon de sorte à laisser libre le passage de l'aiguille au travers du septum 22 et dans le volume intérieur 16 (ou volume interne 34 le cas échéant). Selon la figure 4, l'extrémité du tube de transfert introduite dans le conduit latéral 26 du flacon, et dans le passage 36 le cas échéant, est positionnée de sorte à être à fleur de surface intérieure du corps 12 (ou de l'insert 32 le cas échéant). Le passage de l'aiguille dans le flacon est libre. Ceci permet de délivrer l'échantillon de manière étanche sans pour autant entraver l'introduction de l'aiguille prélevant l'échantillon possiblement jusqu'au fond du volume intérieur 16 ou du volume interne 34.

Plus spécifiquement, le flacon 10 peut être supporté par l'échantillonneur. L'échantillonneur permet de présenter le flacon 10 au prélèvement par l'aiguille. En particulier, le détrompeur 40 (ou système de détrompage) permet d'orienter et de positionner convenablement le flacon 10. Pour cela, le flacon 10 peut comprendre le détrompeur 40 sur sa paroi latérale 14, le positionnement du flacon 10 par rapport à l'échantillonneur étant imposé par le détrompeur 40. Le flacon 10 est convenablement orienté dans l'échantillonneur, ce qui permet un transfert fiable de l'échantillon de liquide vers l'appareil d'analyse.

L'invention permet une répétition du transfert d'échantillon vers le flacon 10 et/ou une répétition du prélèvement depuis le flacon 10 et de l'injection d'échantillon vers l'appareil d'analyse. Ces répétitions sont opérées de manière fiable.

L'invention est particulièrement adaptée pour de petits volumes d'échantillons de liquide à analyser, et donc des flacons de petites dimensions. Le volume de l'échantillon transféré dans le flacon 10 peut être compris entre 10µL et 1mL, et le volume de l'échantillon prélevé depuis le flacon pour être injecté dans l'appareil d'analyse peut être compris entre 0,1µL et 100µL, de préférence 0,5µL (avec une erreur de moins de 5%). Le corps 12 est tel que le volume intérieur 16 du flacon 10 peut être compris entre 1mL et 3mL, typiquement 2mL. Les dimensions du corps (hors bouchon 20) sont par exemple de 22mm à 35mm de hauteur. Le diamètre extérieur du bouchon est compris entre 15mm et 25mm. Le volume interne 34 de l'insert 32 est par exemple compris entre 10µL et 600µL. Le choix de la taille des éléments dépend des volumes à transférer. Ainsi, les dimensions et volumes mis en jeu sont tels que le débattement des éléments contribuant au transfert d'échantillon est limité. La présence sur la paroi latérale 14 du conduit latéral 26 permet de libérer l'espace au-dessus du flacon 10 pour le débattement de l'aiguille par exemple, tout en laissant libre le passage de l'aiguille dans le flacon. Le flacon 10 est facile à assembler et peu onéreux, ce qui réduit le coût du transfert.

Par ailleurs, l'invention permet l'automatisation du transfert à distance de l'échantillon de liquide vers le flacon 10 (puis l'injection vers l'appareil d'analyse) au moyen du tube de transfert 28 connecté au flacon 10 par le conduit latéral 26, de préférence par l'unique conduit latéral 26, ce qui renforce encore le transfert direct et de manière fiable de petits échantillons de liquide. D'une manière générale, le flacon 10 permet le transfert automatique de l'échantillon vers des appareils d'analyse, tout en conservant un dimensionnement du flacon 10 qui soit standard et compatible avec ces appareils d'analyse à échantillonneur automatique. En particulier, les dimensions extérieures du flacon 10 peuvent être adaptées afin de permettre au flacon 10 d'être inséré dans un échantillonneur standard d'un appareil d'analyse. Autrement dit, le flacon 10 peut être dimensionné de manière à être compatible avec un échantillonneur standard d'un appareil d'analyse. Ceci permet d'automatiser le transfert d'un échantillon de liquide vers un appareil d'analyse à travers le flacon 10.

Il apparaîtra de façon évidente à l'homme du métier que l'invention n'est pas limitée aux réalisations et aux exemples illustrés et/ou décrits ci-dessus, mais que sa portée est plus largement définie par les revendications ci-après introduites.

## Revendications

1. Un flacon (10) pour la réception d'un échantillon de liquide, le flacon (10) comprenant
- un volume intérieur (16) et un corps (12) avec une paroi latérale (14), le corps (12) délimitant le volume intérieur (16), le flacon (10) étant apte à recevoir l'échantillon dans le volume intérieur (16),
- une ouverture supérieure (18) dans le corps (12),
- un bouchon (20) de fermeture de l'ouverture supérieure,
- un septum (22) couplé au bouchon (20), le septum (22) étant apte à être percé par une aiguille de prélèvement de l'échantillon,
- un conduit latéral (26) au travers de la paroi latérale (14), le conduit latéral (26) étant apte à connecter le flacon (10) à un tube de transfert de l'échantillon dans le volume intérieur (16) du flacon (10).

2. Le flacon (10) selon la revendication précédente, comprenant un unique conduit latéral (26).

3. Le flacon (10) selon l'une des revendications précédentes, comprenant en outre un insert (32) dans le volume intérieur (16), l'insert (32) ayant un volume interne (34) réduisant le volume intérieur du flacon (10), l'insert comprenant un passage (36) en regard du conduit latéral (26), le conduit latéral (26) et le passage (36) étant aptes à connecter le flacon (10) au tube de transfert de l'échantillon dans le volume interne (34) de l'insert (32).

4. Le flacon (10) selon la revendication précédente, dans lequel le volume intérieur (16) du flacon (10) est compris entre 1mL et 3mL et le volume interne (34) de l'insert (32) est entre 10µL et 600µL.

5. Le flacon (10) selon l'une des deux revendications précédentes, l'insert (32) étant en polymère thermoformé.

6. Le flacon (10) selon l'une des trois revendications précédentes, dans lequel l'insert (32) a une paroi dont la surface intérieure est lisse.

7. Le flacon (10) selon l'une des revendications précédentes, dans lequel le corps (12) comprend un interface de fixation (30) du bouchon (20), le conduit latéral (26) étant plus bas que l'interface de fixation (30), l'interface de fixation étant de préférence un pas de vis.

8. Le flacon (10) selon l'une des revendications précédentes, dans lequel la paroi latérale (14) du corps (12) comprend un détrompeur (40), de préférence sous la forme d'un méplat, le détrompeur (40) étant apte à orienter le flacon (10).

9. Le flacon (10) selon l'une des revendications précédentes, dans lequel, transversalement à la hauteur, le corps (12) comporte une section haute essentiellement cylindrique et une section basse conformée de manière cylindrique, sphérique ou conique.

10. Ensemble d'analyse comprenant un appareil d'analyse d'un échantillon de liquide, le flacon (10) selon l'une des revendications précédentes et un tube de transfert (28) de l'échantillon, l'ensemble étant apte à acheminer l'échantillon vers l'appareil d'analyse par le flacon (10) au moyen du tube de transfert (28) connecté au flacon (10) par le conduit latéral (26), et le tube de transfert (28) étant éventuellement maintenu par serrage dans le conduit latéral (26).

11. L'ensemble selon la revendication précédente, dans lequel l'appareil d'analyse est un appareil d'analyse par chromatographie en phase gazeuse ou par chromatographie en phase liquide à haute performance.

12. Procédé d'acheminement d'un échantillon de liquide vers un appareil d'analyse par le flacon (10) selon l'une des revendications précédentes, le procédé comprenant
- la connexion d'un tube de transfert (28) au flacon (10) par le conduit latéral (26),
- le transfert de l'échantillon dans le flacon (10) par le tube de transfert (28),
- l'insertion d'une aiguille de prélèvement au travers du septum (22),
- le prélèvement de l'échantillon à analyser par l'appareil d'analyse depuis le flacon (10) au travers du septum (22) par l'aiguille.

13. Le procédé selon la revendication précédente, dans lequel le flacon (10) comprend en outre un insert (32) dans le volume intérieur (16), l'insert (32) ayant un volume interne (34) réduisant le volume intérieur (16) du flacon (10), le procédé comprenant en outre
- le transfert de l'échantillon dans le volume interne (34) de l'insert (32) par le tube de transfert (28) connecté au flacon (10) par le conduit latéral (26) du flacon et par un passage de l'insert (32) en regard du conduit latéral (26), et
- le prélèvement de l'échantillon depuis le volume interne (34) de l'insert (32) au travers du septum (22) par l'aiguille.

14. Le procédé selon l'une des revendications précédentes, dans lequel un échantillonneur supporte le flacon (10) et dans lequel la paroi latérale (14) du corps (12) du flacon (10) comprend un détrompeur (40), de préférence sous la forme d'un méplat, le positionnement du flacon (10) par rapport à l'échantillonneur étant imposé par le détrompeur (40).

15. Le procédé selon l'une des revendications précédentes, dans lequel
- le volume de l'échantillon transféré dans le flacon (10) est compris entre 10µL et 1mL, et
- le volume de l'échantillon prélevé depuis le flacon (10) est compris entre 0,1µL et 100µL.
